# EUROPÄISCHE PATENTSCHRIFT

(11) **EP 0 565 804 B1**
(45) Veröffentlichungstag und Bekanntmachung des Hinweises auf die Patenterteilung: **24.01.1996**
(21) Anmeldenummer: 92810276.3
(22) Anmeldetag: 15.04.1992
(51) Int. Cl.: B65D 5/50

(54) **Aufrichtbare Karton-Einlage für Faltschachteln**
Erectable card insert for folded boxes
Support érigible en carton pour boîtes pliantes

(43) Veröffentlichungstag der Anmeldung: 20.10.1993
(73) Patentinhaber: CAFAG AG, CH-1701 Fribourg (CH)
(72) Erfinder: Aebischer, Jean-Paul, CH-1731 Ependes (CH)
(74) Vertreter: AMMANN PATENTANWAELTE AG BERN

(56) Entgegenhaltungen:
- DE-A- 4 027 513
- DE-U- 9 017 110

## Beschreibung

Die vorliegende Erfindung betrifft eine Karton-Einlage gemäss dem Oberbegriff des Anspruchs 1. Solche Verpackungseinlagen sind bekannt aus der DE-U-9 017 110 und der DE-A-4 027 513. Aufbau und Handhabung dieser Einlagen sind aufwendig, indem Zungen zur Verriegelung der Trottoirs in aufgerichteter Lage separat in ihre endgültige Lage aufgerichtet werden müssen.

Ziel vorliegender Erfindung ist es, eine derartige Karton-Einlage zu schaffen, die rationell hergestellt und aus dem angelieferten, flachen Zustand von Hand oder maschinell besonders einfach aufgerichtet werden kann. Dieses Ziel wird gemäss dem Kennzeichen des Anspruchs 1 bzw. des Anspruchs 8 erreicht. Das Aufrichten dieser Einlage ist somit besonders einfach, indem die Verriegelungszunge(n) beim Aufrichten der Trottoirs automatisch in ihre Verriegelungslage übergeführt wird, bzw. werden, in welcher sie das oder die Trottoirs in aufgerichteter Stellung verriegelt(n).

Die Erfindung betrifft auch ein Verfahren zum Herstellen der Einlage aus einem zugeordneten Zuschnitt.

Die Erfindung wird nun anhand eines in der Zeichnung dargestellten Ausführungsbeispiels näher erläutert.
Fig. 1 zeigt eine Draufsicht auf die fertiggestellte Einlage,
Fig. 2 zeigt eine Seitenansicht derselben,
Fig. 3 zeigt eine Stirnansicht von links in Fig. 1 oder 2,
Fig. 4 zeigt eine Draufsicht auf die flachliegende, verklebte Einlage, wie sie vom Hersteller dem Verbraucher angeliefert wird, und
Fig. 5 zeigt den Zuschnitt zur Herstellung der Einlage.

Die Einlage weist einen rechteckigen Bodenteil 1 auf, auf welchem zwei symmetrisch gegenüberliegende sogenannte Trottoirs mit je einem äusseren Seitenteil 2, einem Deckteil 3, einem inneren Seitenteil 4 und einem mit dem Bodenteil 1 verklebten Klebelasche 5 angeordnet sind. Ausschnitte 6 und der Kanal zwischen den beiden Trottoirs dienen der Aufnahme eines in die Einlage einzulegenden Gegenstandes, beispielsweise einer Uhr mit Armband.

Die inneren Seitenteile 4 weisen an der in den Fig. 1, 2 und 4 linken Seite je einen frei vorstehenden Fortsatz 7 auf. Bei der aufgerichteten Einlage nach Fig. 1 bis 3 greifen diese Fortsätze 7 in einen rechteckigen Ausschnitt 8 einer Verriegelungszunge 9 ein, welche längs einer Faltrille 10 mit einem Materiallappen 11 verbunden und um diese Faltlinie schwenkbar ist, da er durch Schnitte 12 vom Materiallappen 11 getrennt ist. Der Materiallappen 11 ist um Faltlinien 13, zwischen welchen eine Schnittlinie 14 liegt, auf den Bodenteil 1 zurückgefaltet und mit demselben verklebt, nicht aber die Verriegelungszunge 9, welche frei schwenkbar bleibt. Aus dem Bodenteil 1 ist eine Zunge 15 freigeschnitten, die bei der fertiggestellten Einlage gemäss Fig. 1 nach aussen gerichtet ist. Mit dem einen Deckteil 3 ist über eine Faltlinie 16 eine Rückwand 17 verbunden, welche gemäss Fig. 1 und 2 einen hinteren Abschluss des einen Trottoirs bildet. Sternförmige Schnitte 18 in dieser Rückwand dienen beispielsweise der Aufnahme eines Hilfsteils. Der Bodenteil ist mit einem weiteren Materiallappen 19 verbunden, welcher gemäss Fig. 1 und 2 aufgerichtet werden kann.

Wie insbesondere die Fig. 2 und 3 zeigen, ist die Verriegelungszunge 9 an der aufgerichteten Einlage nach oben geneigt und sichert die beiden Fortsätze 7 bzw. die damit verbundenen Seitenteile 4 und damit auch die beiden Trottoirs in der aufgerichteten Stellung.

Zur Herstellung der Einlage aus dem Zuschnitt gemäss Fig. 5 werden zuerst die beiden Trottoirs um die in Fig. 5 dargestellten aber nicht näher bezeichneten Faltlinien flach über den Bodenteil 1 gefaltet, und die Klebelasche 5 werden mit dem Bodenteil 1 verklebt. Dann wird der Materiallappen 11 um die Faltlinien 13 auf den Bodenteil 1 zurückgefaltet und ausserhalb der Verriegelungszunge 9 mit demselben verklebt. Dabei legt sich nun der Verriegelungslappen 9 gemäss Fig. 4 über die Fortsätze 7 der inneren Seitenteile 4. In diesem flachen Zustand gemäss Fig. 4 werden die Einlagen vom Hersteller an den Verbraucher geliefert. Zum Aufrichten der Einlagen genügt ein Druck auf die aussen liegenden Faltlinien, womit die beiden Trottoirs aufgerichtet werden. Dabei heben die Fortsätze 7 die Verriegelungszunge 9 vorerst an, bis die Fortsätze 7 in den Ausschnitt 8 der Verriegelungszunge eintreten, womit die Verriegelungszunge in die geneigte Lage gemäss Fig. 2 und 3 einschnappt und die Fortsätze 7 bzw. die ganzen Trottoirs in der aufgerichteten Stellung gemäss Fig. 1 bis 3 verriegelt. Es können dann auch noch die Materiallappen 17 und 19 in die Stellung gemäss Fig. 1 umgelegt werden, sofern dies überhaupt erforderlich und erwünscht ist.

Anstelle der einen gemeinsamen Verriegelungszunge 9 für die beiden Trottoirs könnten separate Verriegelungszungen für jedes der Trottoirs vorgesehen sein. Die Einlage kann selbstverständlich auch ohne die Teile 15, 17 und 19 hergestellt werden. Die Dimensionen der Einlage und die Form der Ausschnitte 6 sind beliebig wählbar.

Die Verriegelungszunge 9 kann dank einer gewissen Vorspannung der Faltlinie oder -rille 10 in ihrer Verriegelungsstellung gemäss Fig. 2 und 3 gehalten werden. Es wäre jedoch auch möglich, dass die Verriegelungszunge mit der Kante am Grund ihres Ausschnittes 8 gegen die Vorderkanten der Fortsätze 7 anliegt und damit in ihrer geneigten Verriegelungsstellung gehalten ist.

## Patentansprüche

1. Karton-Einlage für eine Verpackungsschachtel mit einem im wesentlichen flachen Lieferzustand und einem aufgestellten Gebrauchszustand, umfassend
- ein im wesentlichen rechteckiges Bodenteil (1),
- zwei Trottoirs parallel zu den Längskanten des Bodenteils (1), die im aufgestellten Zustand zwischen sich einen Kanal zur Aufnahme eines zu verpackenden Gegenstandes bilden und die jeweils durch ein äusseres (2) und inneres Seitenteil (4), ein zwischen diesen angeordnetes Deckteil (3) und eine an das innere Seitenteil (4) angrenzende Klebelasche (5) zum Fixieren der Trottoirs am Bodenteil (1) gebildet werden, und
- diverse Falt- und Schnittlinien (10, 13, 14, 16), die ein gezieltes Falten und Knicken ermöglichen,
gekennzeichnet
- durch Fortsätze (7), die in Längsrichtung an die inneren Seitenteile (4) anschliessen,
- durch einen Materiallappen (11) an derjenigen Stirnkante des Bodenteils (1), zu der die Fortsätze (7) hinweisen, welcher Materiallappen (11) um eine Faltlinie (13) um 180 Grad geknickt und flach liegend mit dem Bodenteil (1) verbunden ist,
- durch eine Verriegelungszunge (9) am freien Ende des Materiallappens (11) mit einem rechteckigen, nach aussen offenen Ausschnitt (8),
- wobei im Lieferzustand die äusseren Randbereiche der Verriegelungszunge (9) und des Ausschnittes (8) über den auf dem Bodenteil (1) flach aufliegenden Fortsätzen (7) liegen,
- wobei im Gebrauchszustand die inneren Seitenteile (4) durch die Seitenkanten des Ausschnittes (8) von den Fortsätzen (7) her orthogonal zum Bodenteil (1) gehalten sind und
- wobei hierzu die Verriegelungszunge (9) schräg zum Bodenteil (1) steht.

2. Karton-Einlage nach Anspruch 1,
dadurch gekennzeichnet,
dass die Klebelaschen (5) beider Trottoirs dicht nebeneinander liegend auf dem Bodenteil (1) angeordnet und mit diesem fest verbunden sind, derart, dass sie den Boden des genannten Kanals bilden.

3. Karton-Einlage nach Anspruch 2,
dadurch gekennzeichnet,
dass die Klebelaschen (5) mit dem Bodenteil (1) verklebt sind.

4. Karton-Einlage nach Anspruch 1,
dadurch gekennzeichnet,
dass die Fortsätze (7) zusätzlich an die Klebelaschen (5) anschliessen.

5. Karton-Einlage nach Anspruch 1,
dadurch gekennzeichnet,
dass in den Trottoirs Ausschnitte (6) angebracht sind.

6. Karton-Einlage nach Anspruch 1,
dadurch gekennzeichnet,
dass die Verriegelungszunge (9) sich im Gebrauchszustand mit der Bodenkante des Ausschnitts (8) an den Stirnkanten der Fortsätze (7) abstützt.

7. Karton-Einlage nach Anspruch 1,
dadurch gekennzeichnet,
- dass aus dem Bodenteil (1) eine Zunge (15) herausgeschnitten ist,
- dass die hierdurch entstandene Oeffnung durch den auf dem Bodenteil (1) aufliegenden Materiallappen (11) verdeckt ist und
- dass die Zunge (15) aussen angrenzend an die Faltlinie (13) angeordnet ist.

8. Verfahren zum Herstellen einer Karton-Einlage für eine Verpackungsschachtel mit einem im wesentlichen flachen Lieferzustand und einem aufgestellten Gebrauchszustand entsprechend den Ansprüchen 1 bis 7,
dadurch gekennzeichnet,
- dass zur Bildung des Lieferzustandes die Elemente der Trottoirs in einem ersten Schritt um die Faltlinien zwischen den äusseren Seitenteilen (2) und den Deckteilen (3) um 180 Grad geknickt und die Klebelaschen dicht nebeneinander liegend mit dem Bodenteil (1) verbunden werden,
- dass anschliessend in einem zweiten Schritt der Materiallappen (11) samt der Verriegelungszunge (9) um 180 Grad geknickt und ebenfalls so mit dem Bodenteil (1) verbunden wird, dass hierbei die Verriegelungszunge (9) frei bleibt und mit ihren äusseren Randbereichen flach auf den Fortsätzen (7) aufliegt, und
- dass zur Bildung des Gebrauchszustandes in einem dritten Schritt seitlich auf die genannten Faltlinien zwischen den äusseren Seitenteilen (2) und den Deckteilen (3) der Trottoirs so lange Druck ausgeübt wird, bis die Trottoirs aufgestellt und die Verriegelungszunge (9) mit ihrem Ausschnitt (8) seitlich zu den aufgestellten Fortsätzen (7) eingerastet und damit der Gebrauchszustand fixiert ist.

9. Verfahren nach Anspruch 8,
dadurch gekennzeichnet,
dass während des zweiten Schrittes die Zunge (15) aus dem Bodenteil (1) gelöst und starr gegenüber dem Materiallappen (11) gehalten wird.

## Claims

1. Cardboard insert for a carton which is delivered in an essentially flat condition and used in an erected condition, comprising
- an essentially rectangular bottom portion (1);
- two sidewalks which are parallel to the longitudinal edges of said bottom portion (1) and in the erected condition form a channel between them for an object to be packaged, and each of which is formed by an external (2) and an internal side portion (4), a cover portion (3) disposed between the latter, and a pasting tab (5) adjoining to said internal side portion (4); and
- several folding lines and cuts (10, 13, 14, 16) allowing an appropriate folding and bending;
characterised
- by prolongations (7) which are longitudinally attached to said inner side portions (4);
- by a lobe of material (11) at the front edge of the bottom portion (1) in whose direction said prolongations (7) extend, said lobe (11) being bent 180 degrees around a folding line (13) and connected to the bottom portion (1) in a flat position;
- by a locking tongue (9) at the free end of said material lobe (11) having a rectangular, outwardly open cutout (8);
- the external edge areas of said locking tongue (9) and of said cutout (8) resting on said prolongations (7) which are flat on the bottom portion (1) in the shipping condition,
- the inner side portions (4) being maintained, from the prolongations (7) onwards, in a position orthogonal to the bottom portion (1) by the side edges of the cutout (8) in the condition of use, and
- the locking tongue (9) being inclined with respect to the bottom portion for this purpose.

2. Cardboard insert according to claim 1, characterised in that the pasting tabs (5) of the two sidewalks are disposed on the bottom portion (1) close to each other and fixedly connected thereto in such a manner that they form the bottom of said channel.

3. Cardboard insert according to claim 2, characterised in that the pasting tabs (5) are glued to the bottom portion (1).

4. Cardboard insert according to claim 1, characterised in that the prolongations (7) are also attached to the pasting tabs (5).

5. Cardboard insert according to claim 1, characterised in that cutouts (6) are provided in the sidewalks.

6. Cardboard insert according to claim 1, characterised in that the locking tongue (9) rests on the front edges of the prolongations (7) by the bottom edge of the cutout (8) in the condition of use.

7. Cardboard insert according to claim 1, characterised in that
- a tongue (15) is cut out of the bottom portion (1);
- the resulting opening is covered by the material lobe (11) resting on the bottom portion; and
- the tongue (15) is disposed in such a manner as to adjoin to the folding line (13) from the outside.

8. Method for the manufacture of a cardboard insert for a carton having an essentially flat shipping condition and an erected condition of use according to claims 1 to 7, characterised in that
- in order to obtain the shipping condition, in a first step, the elements of the sidewalks are bent 180 degrees around the folding lines between the external side portions (2) and the cover portions (3), and the pasting tabs are connected to the bottom portion (1) close to each other,
- subsequently, in a second step, the material lobe (11) along with the locking tongue (9) is bent 180 degrees and is also connected to the bottom portion (1) in such a manner that the locking tongue (9) remains free in the process and its outer edge areas rest flat on the prolongations (7), and
- in order to obtain the condition of use, in a third step, the mentioned folding lines between the outer side portions (2) and the cover portion (3) of the sidewalks are subjected to pressure until the sidewalks are erected and the locking tongue (9) snaps in with its cutout (8) on the side of the erected prolongations (7), and the condition of use is thus fixed.

9. Method according to claim 8, characterised in that during the second step, the tongue (15) is detached from the bottom portion (1) and maintained in a fixed position with respect to the material lobe (11).

## Revendications

1. Insertion en carton pour une boîte d'emballage, ayant une condition de livraison essentiellement plate et une condition d'utilisation dressée, comprenant
- une partie de fond (1) essentiellement rectangulaire,
- deux trottoirs parallèles aux bords longitudinaux du fond (1) qui, en condition dressée, forment entre eux un canal déstiné à recevoir un objet à emballer et sont constitués chacun d'une partie latérale extérieure (2) et intérieure (4), une partie de couverture (3) et une languette de collage (5) attenante à la partie latérale intérieure (4),
- diverses lignes de pliage et de coupe (10, 13, 14, 16) permettant un pliage et une flexion appropriés,
caractérisée par
- des prolongements (7) attachés aux parties latérales intérieures (4) en direction longitudinale,
- un lobe de matériau (11) à l'arête frontale du fond (1) vers laquelle les prolongements (7) s'étendent, ledit lobe (11) étant replié à 180° autour d'une ligne de pliage (13) et relié au fond (1) en position plate,
- une langue de verrouillage (9) à l'extrémité libre du lobe (11), ayant une découpure (8) rectangulaire et extérieurement ouverte,
- les régions marginales extérieures de la langue de verrouillage (9) et de la découpure (8) étant placées, en condition de livraison, sur les prolongements (7) qui reposent à plat sur le fond (1),
- les parties latérales intérieures (4) étant maintenues, en condition d'utilisation, en position orthogonale par rapport au fond à partir des prolongements (7) par les arêtes latérales de la découpure (8), et
- la langue de verrouillage (9) étant inclinée par rapport au fond (1) à cette fin.

2. Insertion en carton selon la revendication 1, caractérisée en ce que les languettes de collage (5) des deux trottoirs sont juxtaposées sur le fond (1) et fixement reliées à ce dernier, de sorte qu'elles forment le fond dudit canal.

3. Insertion en carton selon la revendication 2, caractérisée en ce que les languettes de collage (5) sont collées au fond (1).

4. Insertion en carton selon la revendication 1, caractérisée en ce que les prolongements (7) sont également attachés aux languettes de collage (5).

5. Insertion en carton selon la revendication 1, caractérisée en ce que les trottoirs sont pourvus de découpures (6).

6. Insertion en carton selon la revendication 1, caractérisée en ce qu'en condition d'utilisation, la langue de verrouillage (9) repose, par l'intermédiaire de l'arête inférieure de la découpure (8), sur les arêtes frontales des prolongements (7).

7. Insertion en carton selon la revendication 1, caractérisée en ce que
- une langue (15) est découpée de la partie de fond (1),
- l'ouverture ainsi obtenue est recouverte par le lobe de matériau (11) qui repose sur la partie de fond (1), et que
- la langue (15) est extérieurement attachée à la ligne de pliage (13).

8. Procédé de fabrication d'une insertion en carton pour une boîte d'emballage ayant une condition de livraison essentiellement plate et une condition d'utilisation dressée selon les revendications 1 à 7, caractérisé en ce que
- pour obtenir la condition de livraison, dans une première étape, les éléments des trottoirs sont pliés à 180° autour des lignes de pliage entre les parties latérales extérieures (2) et les parties de couverture (3), et les languettes de collage sont reliées à la partie de fond (1) l'une à côté de l'autre,
- dans une deuxième étape, le lobe de matériau (11) y compris la langue de verrouillage (9) est plié à 180° et également relié à la partie de fond (1) de telle manière que la langue de verrouillage (9) reste libre et que ses régions marginales reposent à plat sur les prolongements (7), et que
- pour obtenir la condition d'utilisation, dans une troisième étape, les lignes de pliage mentionnées entre les parties latérales extérieures (2) et les parties de couverture (3) des trottoirs sont soumises à une pression jusqu'à ce que les trottoirs soient dresses et que la langue de verrouillage (9) soit engagée avec sa découpure sur le côté des prolongements (7) dressés, la condition d'utilisation étant ainsi fixée.

9. Procédé selon la revendication 8, caractérisé en ce que la langue (15) est détachée de la partie de fond (1) au cours de ladite deuxième étape et maintenue en position fixée par rapport au lobe de matériau (11).
